# EUROPÄISCHE PATENTSCHRIFT

(11) **EP 0 831 973 B1**
(45) Veröffentlichungstag und Bekanntmachung des Hinweises auf die Patenterteilung: **12.06.2002**
(21) Anmeldenummer: 97921793.2
(22) Anmeldetag: 26.04.1997
(51) Int. Cl.: B05C 11/04, D21H 25/10

(54) **ABSTÜTZSYSTEM FÜR DAS DOSIERELEMENT EINER BESCHICHTUNGSVORRICHTUNG**
SUPPORTING SYSTEM FOR THE METERING COMPONENT OF A COATING DEVICE
SYSTEME D'APPUI POUR ELEMENT DOSEUR D'UN DISPOSITIF D'ENDUCTION

(30) Priorität: 02.05.1996 DE 19617458
(43) Veröffentlichungstag der Anmeldung: 01.04.1998
(73) Patentinhaber: Voith Paper Patent GmbH, 89522 Heidenheim (DE)
(72) Erfinder: KNOP, Reinhard, D-45279 Essen (DE)
(74) Vertreter: Knoblauch, Andreas, Dr.-Ing.
(86) Internationale Anmeldenummer: EP9702166
(87) Internationale Veröffentlichungsnummer: WO9741967

(56) Entgegenhaltungen:
- EP-A- 0 651 094
- WO-A-93/05887
- US-A- 4 440 105
- US-A- 4 778 278
- US-E- R E33 741

## Beschreibung

### Technisches Gebiet

Die Erfindung betrifft ein Abstützsystem für das Dosierelement einer Beschichtungsvorrichtung, insbesondere für das Schabermesser einer Beschichtungsvorrichtung für Papier- oder Kartonbahnen, gemäß dem Oberbegriff des Patentanspruchs 1.

Die bekannten Beschichtungsvorrichtungen für Papier- oder Kartonbahnen weisen ein Auftragwerk (Walzen- oder Düsenauftragwerk) auf, mit dem das Beschichtungsmaterial, z. B. Streichfarbe, im Überschuß auf die Bahn aufgebracht wird. Ein im Anschluß an das Auftragwerk angeordnetes Dosiersystem mit einem Dosierelement rakelt den Überschuß bis auf das gewünschte Strichgewicht ab. Die Einstellung des Strichgewichts erfolgt über den Anpreßdruck des Dosierelements an die Bahn, die in diesem Bereich von einer Gegenwalze abgestützt wird.

### Stand der Technik

Beim Beschichten von Papier- oder Kartonbahnen treten produktionsbedingte Schwankungen im Querprofil der Bahnen auf, die es erforderlich machen, den Anpreßdruck des Dosierelements über die Arbeitsbreite lokal unterschiedlich einzustellen, um einen gleichmäßigen Strich zu erhalten. Beim Einsatz eines Schabermessers als Dosierelement wird dieses von einer unterhalb seiner Spitze anliegenden Abstützleiste an seiner Rückseite abgestützt, die in Grenzen biegbar ist und mittels Zug- und Druckschrauben entlang der Unterstützungslinie einjustiert werden kann, je nachdem, ob das Strichgewicht an den entsprechenden Stellen zu hoch oder zu niedrig ist (DE-C 28 25 907).

Aus der WO93/05887 ist ein gattungsgemäßes Abstützsystem bekannt, bei dem das Schabermesser von einer flachen Leiste abgestützt wird, die im Bereich ihrer an dem Schabermesser anliegenden Vorderkante durchgehend ausgebildet ist und eine Reihe von Längsschlitzen aufweist, damit sie ausreichend flexibel ist, um unterschiedliche Drücke am Schabermesser einstellen zu können. An jeder Zunge zwischen zwei Schlitzen greift ein mittels eines Pneumatikbalgs betätigbarer Hebel an, mit dem sich dieser Bereich der Abstützleiste individuell in Richtung zum Schabermesser verformen läßt, um einen bestimmten Anpreßdruck einzustellen.

### Darstellung der Erfindung

Der Erfindung liegt die Aufgabe zugrunde, ein gattungsgemäßes Abstützsystem so zu verbessern, daß einfach lokal unterschiedliche Anpreßdrücke gegen ein Dosierelement eingestellt werden können.

*Zur* Lösung *dieser Aufgabe wird beim dem Abstützsystem der Anpressdruck des* Dosierele*ments mittels einer Reihe von Druckkammem erzeugt. Jede Druckkammer ist über eine mittels eines Ventils abschließbare Leitung mit einem gemeinsamen Druckbehälter verbunden, der über ein steuerbares Ventil, insbesondere eine Proportionalventil, an eine Druckluftzufuhr angeschlossen ist.*

*In der konstruktiv einfachen Lösung nach Patentanspruch 2* besteht die Abstützleiste aus einem Federblech, das eine Reihe von Längsschlitzen aufweist. Die so gebildeten Zungen sind an ihrer dem Dosierelement abgewandten Seite festgeklemmt, während die durchgehende Vorderkante zwischen Führungsleisten in Richtung zum Dosierelement beweglich gelagert ist. An den Zungen greifen *als* Verstellelemente *Druckkammem* an, die eine Verbiegung senkrecht zur Erstreckungsebene der Zungen bewirken. Eine Verbiegung einer Zunge senkrecht zu ihrer Erstreckungsebene führt zu einer Änderung der wirksamen Länge, die sich aufgrund der Klemmung an der einen Seite und Führung an der anderen Seite als Veränderung des Verlaufs der Vorderkante an der entsprechenden Stelle auswirkt. So läßt sich die Anpresskraft der Abstützleiste an dem Dosierelement in diesem Bereich ändem.

Die *weiteren* Unteransprüche enthalten bevorzugte, da besonders vorteilhafte Ausgestaltungen der Erfindung.

### Kurze Beschreibung der Zeichnung

Die Zeichnung dient zur Erläuterung der Erfindung anhand vereinfacht dargestellter Ausführungsbeispiele:
- **Fig. 1**: zeigt einen Längsschnitt durch ein Abstützsystem nach der Erfindung.
- **Fig. 2**: zeigt eine Draufsicht auf das Abstützsystem nach Figur 1.
- **Fig.3**: zeigt einen Längsschnitt durch ein Abstützsystem mit einer Wegmeßeinrichtung für jede Stellzunge.
- **Fig.4**: zeigt einen vergrößerten Ausschnitt von Figur 3.
- **Fig. 5**: zeigt das Prinzip des Steuersystems zur Steuerung des Anpreßdrucks.

### Wege zur Ausführung der Erfindung

Die Beschichtungsvorrichtung weist eine angetriebene Gegenwalze 1 auf, von der die Materialbahn 2 -eine Papier- oder Kartonbahn von einer Breite von 8m und mehr- umgelenkt wird. Auf die Bahn 2 wurde von einem nicht dargestellten Auftragwerk Beschichtungsmaterial im Überschuß aufgetragen, das von einem Dosiersystem mit einem Dosierelement, bevorzugt einem elastisch verbiegbaren Schabermesser 3, bis auf das gewünschte Strichgewicht abgerakelt wird. Das Schabermesser 3 ist mit seinem Fuß in einem in Richtung zur Gegenwalze 1 verschiebbaren Klemmbalken 4 festgeklemmt und wird an seiner der Gegenwalze 1 abgewandten Seite unterhalb der Schabermesserspitze von einem in Richtung zur Gegenwalze 1 in Grenzen elastisch biegsamen Abstützleiste 5 abgestützt. Durch eine relative Verschiebung des Klemmbalkens 4 zu der sich über die gesamte Bahnbreite erstreckenden Abstützleiste 5 läßt sich der Anpreßdruck des Schabermessers 3 an die Gegenwalze 1 einstellen.

Die Abstützleiste 5 ist der wesentliche Teil des Abstützsystems, das auf der Oberseite eines auf bekannte Weise schwenkbar zur Gegenwalze 1 gelagerten Schaberbalkens 6 befestigt ist, in dem auch der Klemmbalken 4 mit dem Schabermesser 3 gelagert ist. Die Abstützleiste 5 besteht aus einem dünnen Federblech von 0,5 mm-1,5 mm, bevorzugt von ca. 1 mm, Dicke und 200 mm-400 mm, bevorzugt ca. 300 mm, Breite, das in seiner Länge über die gesamte Arbeitsbreite, i.e. die maximale Bahnbreite, reicht. Die Abstützleiste 5 ist kammförmig mit einer durchgehenden Vorderkante 7 von 10 mm-70 mm, bevorzugt ca. 40 mm, Breite und einer Reihe von durch Längsschlitze getrennten Zungen 8 ausgebildet, deren Anzahl und Abstand voneinander so gewählt ist, daß über die Arbeitsbreite alle 50 mm-150 mm eine Zunge 8 als Stellglied vorhanden ist. Bevorzugt weisen die Zungen 8 eine Breite von ca. 80 mm auf und sind in einem Abstand von ca. 20 mm voneinander angeordnet. Durch diesen Aufbau ist die Vorderkante 7 in Richtung zum Schabermesser 3 hin (Pfeil 9 in Fig. 2) ausreichend flexibel, um durch eine Verschiebung einer Zunge 8 in diese Richtung elastisch verformt werden zu können.

Der Befestigungs- und Verstellmechanismus für die Abstützleiste 5 ist in den Figuren 1 und 3 für zwei Ausführungsformen detaillierter dargestellt:

Bei beiden Ausführungsformen ist auf dem Schaberbalken 6 eine sich über die gesamte Arbeitsbreite erstreckende untere Klemmplatte 9 befestigt, die in ihrem mittleren Bereich etwas nach unten -in Richtung zum Schaberbalken 6- abgesenkt ist. Oberhalb der Klemmplatte 9 ist eine zweite Klemmplatte 10 angeordnet, die in ihrem mittleren Bereich in etwa entgegengesetzt zur unteren Klemmplatte 9 gekrümmt verläuft, so daß ein Hohlraum zwischen den Platten 9, 10 entsteht, in den eine Reihe von Verstellelementen angeordnet werden können.

Die Abstützleiste 5 ist zwischen den beiden Klemmplatten 9, 10 so angeordnet, daß sich die Zungen 8 durch den Hohlraum bis zu den dem Schabermesser 3 abgewandten Enden der Klemmplatten 9, 10 erstrecken. An diesem Ende verlaufen die Klemmplatten 9, 10 parallel übereinander und bilden so zwei Klemmleisten, zwischen denen die Enden der Zungen 8 festgeklemmt sind. An der entgegengesetzten Seite in der Nähe des Schabermessers 3 verlaufen die Klemmplatten 9, 10 ebenfalls parallel und bilden so Führungsleisten 11, 12 für die in diesem Bereich befindliche Vorderkante 7 der Abstützleiste. Die Führungsleisten 11, 12 werden von Stellschrauben 13 in einem Abstand voneinander gehalten, der etwas größer als die Dicke der Abstützleiste 5 ist, so daß die etwas aus den Führungsleisten 11, 12 herausragende Vorderkante 7 der Abstützleiste in Richtung zum Schabermesser 3 und zurück beweglich zwischen ihnen gelagert ist.

Im mittleren Bereich zwischen den Klemmplatten 9, 10 greift an jeder Zunge 8 ein Verstellelement an, mit dem sich die jeweilige Zunge 8 senkrecht zu ihrer Erstreckungsebene verbiegen läßt. Eine Verbiegung einer Zunge senkrecht zu der Erstreckungsebene (in den Figuren 1 und 3 nach oben oder unten) führt zu einer Änderung der wirksamen Länge, die sich aufgrund der Klemmung an der einen Seite und Führung an der anderen Seite als Veränderung des Verlaufs der Vorderkante 7 an der entsprechenden Stelle auswirkt; d. h. die Anpreßkraft der Abstützleiste 5 am Schabermesser wird in diesem Bereich geändert.

Unterhalb jeder Zunge 8 ist im mittleren Bereich der Klemmplatten 9, 10 ein Balg 14 angeordnet, der sich auf der unteren Klemmplatte 9 abstützt und der über eine Zufuhr 15 mit Druckluft beaufschlagt werden kann, um so eine Verbiegung der Zunge 8 nach oben zu bewirken. Jede Zunge 8 wird auf den ihr zugeordneten Balg 14 von einer Druckfeder 16 nach unten gegen den Balg 14 gedrückt, die an der oberen Klemmplatte 10 befestigt ist.

Bei der Ausführungsform nach Figur 1 ist am unteren Ende der Feder 16 eine Halteplatte 17 befestigt, die gegen die Zunge 8 drückt. Die Druckspannung der Feder 16 läßt sich mittels einer Einstellschraube 18 einstellen.

Da eine Verbiegung der Zungen 8 senkrecht zu deren Erstreckungsebene bewirkt wird, können die Verstellelement (Balge 14, Feder 16) auch spiegelbildlich zu der Erstrekkungsebene angeordnet werden. Dann befinden sich die Balge 14 oberhalb, die Federn 16 unterhalb der Zungen 8.

Bei der Ausführungsform nach Figur 3 sind die Führungsleisten 11,12 als getrennte Bauteile von den Klemmplatten 9,10 ausgebildet und an diesen festgeschraubt. Die Druckfedern 16 drücken ohne eine zwischengeordnete Halteplatte direkt gegen die Zungen 8. Zusätzlich ist für jede Zunge 8 im Bereich zwischen dem Verstellelement (Balg 14, Feder 16) und der durchgehenden Vorderkante 7 jeweils eine Wegmeßeinrichtung vorhanden, von der die Bewegung der jeweiligen Zunge 8 aus einer Referenzposition in Richtung zum Schabermesser 3 und zurück gemessen wird. Bevorzugt sind die Wegmeßeinrichtungen im Bereich der beiden Führungschienen 11, 12 angeordnet, wo die Zungen 8 gegen ein Verbiegen gesichert geführt sind und nahe an der Vorderkante 7 gemessen wird. Die Meßeinrichtungen messen an dieser Stelle unbeeinflußt von Hystereseeffekten direkt die Verschiebung der Vorderkante 7 in Richtung zum Schabermessers 3.

Bei der Ausführungsform nach Figur 3 und Figur 4 sind die Wegmeßeinrichtungen innerhalb der Führungsleisten 11, 12 in einem sich quer über die Arbeitsbreite erstreckenden Hohlraum 24 angeordnet, durch den die Zungen 8 geführt sind. An jeder Zunge 8 ist ein Meßbolzen 25 sich senkrecht nach oben erstreckend festgeschraubt, der so bei einer Verschiebung der Zunge 8 mit verschoben wird. Der Meßbolzen 25 weist an seiner dem Schabermesser 3 abgewandten Rückseite (in Figur 4 links) eine flache Seitenfläche auf, gegen die ein axial verschiebbar gelagerter Meßstift 26 mit seiner Stirnfläche von einer Feder gedrückt wird. Der Meßbolzen 25 überträgt so eine Bewegung der Zunge 8 auf den Meßstift 26. Der Meßstift 26 bewegt sich mit seinem dem Meßbolzen 25 abgewandten Ende in einer Magnetspule 27 und verändert so in Abhängigkeit von seiner Position deren Induktivität.

Mit den Wegmeßeinrichtungen 25,26,27 kann somit die Position jeder Zunge 8 unmittelbar vor der Vorderkante 7 der Abstützleiste 5 und somit die Position der Vorderkante 7 selbst in dem jeweiligen Stellbereich bestimmt und reproduziert werden. So läßt sich z.B. bei einem Neustart der Beschichtungsvorrichtung eine einmal als vorteilhaft gefundene Position der Abstützleiste 5 in den einzelnen Bereichen ihrer Vorderkante 7 wieder einstellen.

Bevorzugt wird vor Beginn der Beschichtung das Andrücksystem so eingestellt, daß jeder Balg 14 gegen die Kraft der zugehörigen Feder 17 seine Zunge 8 bis in die Hälfte des vertikalen Verstellweges nach oben drückt. Diese, in Figur 3 mit durchgezogenen Linien gezeichnete Position ermöglicht es, jede Zunge 8 entweder weiter nach oben zu drücken, um die Vorderkante 7 der Abstützleiste 5 in diesem Bereich vom Schabermesser 3 wegzuziehen, oder den Druck im Balg 14 abzusenken, so daß die Druckfeder 17 die Zunge 8 nach unten drückt und so in diesem Bereich die Vorderkante 7 in Richtung zum Schabermesser 3 drückt, damit sich der Anpreßdruck in diesem Bereich erhöht. Stellt sich beim Beschichten ein ungleichmäßiges Querprofil im Strichgewicht ein, so kann durch Änderung der Drücke in den entsprechenden Balgen 14 die Anpreßkraft der Abstützleiste 5 gegen das Schabennesser 3 in den entsprechenden Bereichen erhöht oder vermindert werden, bis ein gleichmäßiges Strichprofil vorliegt.

In Fig. 4 ist schematisch das Steuersystem dargestellt, mit dem sich mit einer minimalen Anzahl von Steuerelementen in jedem Baig 14 der gewünschte Druck einstellen läßt. Dieses System läßt sich nicht nur bei *dem vorstehend beschriebenen* Abstützsystem einsetzen, sondern auch bei anderen Systemen, bei denen eine Reihe von Druckkammern mit unterschiedlichem Druck beaufschlagt werden sollen. Inbesondere ist sein Einsatz auch vorteilhaft in Beschichtungsvorrichtungen mit einem Dosiersystem, das eine Rakelstange als Dosierelement enthält, die von einem Druckschlauch abgestützt wird, der quer über die Arbeitsbreite in einzelne Druckkammem unterteilt ist. Eine derartige Beschichtungsvorrichtung ist der DE-PS 43 41 341 beschrieben.

Das Steuersystem besteht aus einem gemeinsamen Druckluftbehälter 19, der über ein steuerbares Ventil 20, bevorzugt ein Proportionalventil, an eine Druckluftzufuhr 21 angeschlossen ist. Über das Ventil 20 läßt sich in dem Behälter 19 ein gewünschter Druck einstellen.

Vom Behälter 19 zweigt zu jedem mit Druckluft zu beaufschlagenden Druckkammern, in vorliegendem Beispiel zu jedem Balg 14, eine Leitung ab 22, in der ein einfaches Auf-/Zu-Ventil 23 angeordnet ist. Durch Öffnen eines Ventils 23 läßt sich den zugehörigen Druckraum (Balg 14) ein dem Behälter 19 entsprechender Druck einstellen.

Die Einstellung der einzelnen Drücke in den Bälgen 14 erfolgt nun derart, daß zunächst über das Proportionalventil 20 im Behälter 19 der mittlere Druck (z. B. 3 bar) eingestellt wird, wobei die Ventile 23 zu den Bälgen 14 geöffnet sind. In jedem Balg 14 stellt sich somit ebenfalls der mittlere Druck ein, bei dem jede Zunge 8 um die Hälfte ihres maximalen Verstellwegs nach oben verbogen ist. Die Vorderkante 7 der Abstützleiste liegt somit mit einem mittleren Anpreßdruck an dem Schabermesser 3 an. Anschließend werden die Ventile 23 zwischem dem Behälter 19 und den Bälgen 14 geschlossen.

Ist das Strichgewicht in einzelnen Bereichen der Bahn 2 zu niedrig, so muß in diesen Bereichen der Anpreßdruck der Abstützleiste 5 gegen das Schabermesser 3 abgesenkt werden, falls das Schabermesser 3 im sogenannten Ridgid Blade-Betrieb arbeitet. Dies erfolgt derart, daß zunächst der Druck im Behälter 19 soweit erhöht wird, daß ein entsprechender Druck in einem Balg 14 die erforderliche Auslenkung einer Zunge 8 nach oben bewirken würde. Anschließend werden die Ventile 23 der Bälge 14 in den Bereichen mit zu niedrigem Strichgewicht geöffnet. Der erhöhte Druck in den entsprechenden Bälgen 14 führt zu einer Auslenkung der entsprechenden Zungen 8 nach oben und somit zu einer Absenkung des Anpreßdrucks des Schabermessers 3 in diesen Bereichen, da die Zungen 8 bei einer Bewegung nach oben die Vorkante 7 der Abstützleiste 5 vom Schabermesser 3 wegziehen. Ist das Strichgewicht in anderen Bereich zu hoch, so wird analog zunächst der Druck im Behälter 19 auf den erforderlichen Wert abgesenkt. Anschließend wird durch Öffnen der entsprechenden Ventile 23 der Druck in den gewünschten Bälgen 14 auf den niedrigeren Wert im Behälter 19 abgesenkt. Der niedrigere Druck in einem Balg 14 führt dazu, daß die Druckfeder 17 die jeweilige Zunge 8 nach unten und somit die Vorderkante 7 der Abstützleiste 5 in Richtung zum Schabermesser 3 drückt. Dies führt zu einem erhöhten Anpreßdruck des Schabermessers 3 und somit zu einem niedrigeren Strichgewicht in diesem Bereich.

## Patentansprüche

1. Abstützsystem für das Dosierelement (3) einer Beschichtungsvorrichtung enthaltend eine Reihe von Druckkammern (14), die einen lokal unterschiedlichen Anpressdruck des Dosierelements erzeugen, **dadurch gekennzeichnet, daß** jede Druckkammer (14) über eine mittels eines Ventils (23) abschließbare Leitung (22) mit einem gemeinsamen Druckluftbehälter (19) verbunden ist, der über ein steuerbares Ventil (20), inbesondere ein Proportionalventil, an eine Druckluftzufuhr (21) angeschlossen ist.

2. Abstützsystem nach Anspruch 1, **dadurch gekennzeichnet, daß** es als Abstützelement eine aus Federblech bestehende flache Abstützleiste (5) enthält, die im Bereich ihrer Vorderkante (7) durchgehend ausgebildet ist und eine Reihe von Längsschlitzen aufweist, wobei
- die Zungen (8) zwischen den Schlitzen an ihrer dem Dosierelement (3) abgewandten Ende festgeklemmt sind,
- die durchgehende Vorderkante (7) zwischen Führungsleisten (11,12) in Richtung zum Dosierelement (3) beweglich gelagert ist und
- an den Zungen (8) Druckkammem (14) angreifen, die eine Verbiegung senkrecht zur Erstreckungsebene der Zungen (8) bewirken.

3. Abstützsystem nach Anspruch 2, **dadurch gekennzeichnet, daß** jeweils ein pneumatisch betätigbarer Balg (14) als Verstellelement unterhalb oder oberhalb einer Zunge (8) angeordnet ist.

4. Abstützsystem nach Anspruch 2 oder 3, **dadurch gekennzeichnet, daß** eine Feder (16) die Zunge (8) gegen den Balg (14) drückt.

5. Abstützsystem nach einem der Ansprüche 2 bis 4, **dadurch gekennzeichnet, daß** im Bereich jeder Zunge (8) jeweils eine Wegmeßeinrichtung (25,26,27) zur Bestimmung der Position der Vorderkante (7) im jeweiligen Stellbereich angeordnet ist.

6. Abstützsystem nach Anspruch 5, **dadurch gekennzeichnet, daß** die Wegmeßeinrichtungen (25,26,27) jeweils zwischen dem Verstellelement (14,16) und der durchgehenden Vorderkante (7), insbesondere im Bereich der Führungsleisten (11,12) angeordnet sind.

7. Vorrichtung zum Beschichten einer Materialbahn (2), insbesondere einer Papier- oder Kartonbahn, mit einer die Bahn (2) abstützenden Gegenwalze (1) und einem Schaberbalken (6), in dem ein Dosierelement, insbesondere ein Schabermesser (3), gegen die Bahn (2) andrückbar gelagert ist, **dadurch gekennzeichnet, daß** auf dem Schaberbalken (6) ein Abstützsystem nach einem der Ansprüche 1-6 zum Abstützen des Dosierelements (3) befestigt ist.

## Claims

1. Supporting system for the metering element (3) of a coating device containing a series of pressure chambers (14) which produce a locally differing contact pressure of the metering element, **characterized in that** each pressure chamber (14) is connected via a line (22), which can be shut off by means of a valve (23), to a common compressed-air container (19) which is connected to a compressed-air supply (21) via a controllable valve (40), in particular a proportional valve.

2. Supporting system according to Claim 1, **characterized in that** it contains, as supporting element, a flat supporting strip (5) which consists of spring steel plate, is of continuos design in the region of its front edge (7) and has a series of longitudinal slots,
- the tongues (8) between the slots being clamped in place at their end facing away from the metering element (3),
- the continuous front edge (7) between guide strips (11, 12) being mounted movably in the direction of the metering element (3), and
- pressure chambers (14) acting on the tongues (8) and causing a deflection perpendicular with respect to the plane of extent of the tongues (8).

3. Supporting system according to Claim 2, **characterized in that** a respective, pneumatically actuable bellows (14) is arranged below or above a tongue (8) as an adjusting element.

4. Supporting system according to Claim 2 or 3, **characterized in that** a spring (16) presses the tongue (8) against the bellows (14).

5. Supporting system according to one of Claims 2 to 4, **characterized in that** a respective distance-measuring device (25, 26, 27) for determining the position of the front edge (7) in the particular adjustment region is arranged in the region of each tongue (8).

6. Supporting system according to Claim 5, **characterized in that** the distance-measuring devices (25, 26, 27) are in each case arranged between the adjusting element (14, 16) and the continuous front edge (7), in particular in the region of the guide strips (11, 12).

7. Device for coating a material web (2), in particular a paper or cardboard web, having a mating roll (1) which supports the web (2) and a ductor beam (6) in which a metering element, in particular a ductor blade (3), is mounted in a manner such that it can be pressed against the web (2), **characterized in that** a supporting system according to one of claims 1-6, for supporting the metering element (3), is secured on the ductor beam (6).

## Revendications

1. Système d'appui pour l'élément doseur (3) d'un dispositif de revêtement, contenant une série de chambres sous pression (14) qui créent une pression de pressage localement variable sur l'élément doseur, **caractérisé en ce que** chaque chambre sous pression (14) est raccordée par l'intermédiaire d'un conduit (22) pouvant être fermé au moyen d'une soupape (23) à un réservoir sous pression (19) commun qui est raccordé à une amenée d'air comprimé (21) par l'intermédiaire d'une soupape (20) pouvant être commandée, en particulier une soupape proportionnelle.

2. Système d'appui selon la revendication 1, **caractérisé en ce qu'**il contient comme élément d'appui une latte d'appui (5) plane réalisée en tôle élastique, qui présente une configuration continue dans la zone de son bord avant (7) et présente une série de fentes longitudinales,
- les languettes (8) situées entre les fentes étant fixées par serrage à leur extrémité opposée à l'élément de dosage (3),
- le bord avant (7) continu situé entre des lattes de guidage (11, 12) étant monté de manière à pouvoir se déplacer en direction de l'élément doseur (3), et
- des chambres sous pression (14) s'appliquant contre les languettes (8) et ayant pour effet un gauchissement dans la direction perpendiculaire au plan dans lequel s'étendent les languettes (8).

3. Système d'appui selon la revendication 2, **caractérisé en ce qu'**un soufflet (14) actionnable pneumatiquement est chaque fois disposé comme élément de réglage en dessous ou au-dessus d'une languette (8).

4. Système d'appui selon la revendication 2 ou 3, **caractérisé en ce qu'**un ressort (16) serre la languette (8) contre le soufflet (14).

5. Système d'appui selon l'une des revendications 2 à 4, **caractérisé en ce que** dans la zone de chaque languette (8) est chaque fois disposé un dispositif de mesure du déplacement (25, 26, 27) pour la détermination de la position du bord avant (7) dans chaque zone de réglage.

6. Système d'appui selon la revendication 5, **caractérisé en ce que** les dispositifs de mesure du déplacement (25, 26, 27) sont chacun disposés entre les éléments de réglage (14, 15) et le bord avant (7) continu, en particulier dans la zone des lattes de guidage (11, 12).

7. Dispositif pour revêtir une bande de matière (2), en particulier une bande de papier ou de carton, avec un contre-cylindre (1) soutenant la bande (2) et une barre de raclage (6), dans laquelle un élément doseur, en particulier un couteau racleur (3), est monté de façon à pouvoir être pressé contre la bande (2), **caractérisé en ce qu'**un système d'appui selon l'une quelconque des revendications 1 à 6, pour soutenir l'élément doseur (3), est fixé sur la poutre de racle (6).
